# EUROPÄISCHE PATENTSCHRIFT

(11) **EP 0 609 561 B1**
(45) Veröffentlichungstag und Bekanntmachung des Hinweises auf die Patenterteilung: **04.09.1996**
(21) Anmeldenummer: 93120935.7
(22) Anmeldetag: 27.12.1993
(51) Int. Cl.: B06B 1/06

(54) **Messwandler**
Transducer
Transducteur

(30) Priorität: 04.02.1993 CH 335/93
(43) Veröffentlichungstag der Anmeldung: 10.08.1994
(73) Patentinhaber: Landis & Gyr Technology Innovation AG, CH-6301 Zug (CH)
(72) Erfinder: Hauenstein, Günther, D-63477 Maintal 3 (DE); Hensel, Volker, D-60385 Frankfurt (DE); Schupp, Horst, D-64347 Griesheim (DE); Hinkel, Martina, D-60389 Frankfurt (DE); Steghaus, Michael, D-60599 Frankfurt (DE)
(74) Vertreter: Müller, Hans-Jürgen, Dipl.-Ing.

(56) Entgegenhaltungen:
- DE-B- 2 934 031
- US-A- 2 138 036
- US-A- 4 417 170

## Beschreibung

Die Erfindung bezieht sich auf einen Ultraschallwandler bzw. Messwandler gemäss dem Oberbegriff des Anspruchs 1 bzw. 10.

Solche Ultraschallwandler eignen sich zur Messung der Strömungsgeschwindigkeit eines Mediums mittels akustischer Wellen beispielsweise bei elektronischen Wärmezählern oder Durchflussvolumenzählern.

Es ist ein Ultraschallwandler dieser Art aus der DE-PS 29 34 031 bekannt, die die Konstruktionsmerkmale des Ultraschallwandlers für den Gebrauch in heissen, flüssigen Medien beschreibt. Der aktive Teil des Ultraschallwandlers ist in einem Wandlergehäuse angeordnet und besteht aus einer relativ dünnen Scheibe aus einer Piezokeramik zwischen flächigen Elektroden, die auf den Stirnseiten der Scheibe angeordnet sind. Die erste Elektrode überzieht die vordere Stirnfläche völlig und greift zum besseren Kontaktieren über den Zylindermantel auf die hintere Stirnfläche über. Die Scheibe aus Piezokeramik ist in einer topfförmigen Vertiefung des Wandlergehäuses hinter einer Membran angeordnet, damit die Scheibe vom meist aggressiven Medium getrennt ist. Eine vollflächige Klebeverbindung zwischen der vorderen Stirnfläche der Scheibe und der Membran bewirkt eine gute Uebertragung des Ultraschalls in das Medium und zentriert die Scheibe auf die Achse des Wandlergehäuses.

Die Patentschrift US-4 417 170 beschreibt eine Kontaktierung eines piezoelektrischen Elements mit Leiterbahnen einer flexiblen Leiterplatte. Das Element weist auf beiden Stirnseiten je eine Kontaktfläche auf, wobei die Kontaktierung zwischen den Kontaktflächen des Elements und den Leiterbahnen durch Aufeinanderpressen erfolgt.

Als Piezokeramik eignen sich Materialien, die unter dem Namen SONOX von Hoechst CeramTec in Selb, BR Deutschland, hergestellt und angeboten werden.

Der Ultraschall wird von der vorderen Stirnseite der Scheibe aus Piezokeramik abgestrahlt, wie aus der EP-451'355 A1 bekannt ist, und zwar parallel zu ihrer Rotationsachse, falls die Scheibe frei schwingen kann. Da aus hydraulischen Gründen zwischen der Stirnfläche und dem Eingang des Messrohrs ein Abstand gewahrt werden muss, kann ein Teil des Ultraschalls neben das Messrohr gestrahlt und irgendwo im Gehäuse reflektiert werden. Der aktive Teil des Ultraschallwandlers darf mit seiner Berandung nicht gegen das Wandlergehäuse gedrückt werden, da dies die freie Schwingung der Scheibe und damit die Symmetrie des abgestrahlten Ultraschalls stört.

Der Ultraschallwandler wird abwechslungsweise in Sende- und Empfangsphasen betrieben. Während der Empfangsphase können die in der Umgebung reflektierten Ultraschallwellen der vorherigen Sendephase wieder auf den gleichen Ultraschallwandler auftreffen und grosse, von der Temperatur des Mediums abhängige Messfehler verursachen.

Der Erfindung liegt die Aufgabe zugrunde, einen Wandler der im Oberbegriff des Patentanspruchs 1 bzw. 10 angegebenen Art zu schaffen, dessen aktiver Teil frei schwingen kann und der mit einem kostengünstigen und einfachen Verfahren herstellbar ist.

Die Lösung der Aufgabe gelingt mit den im Anspruch 1 bzw. 10 angegebenen Merkmalen. Vorteilhafte Ausgestaltungen ergeben sich aus den abhängigen Ansprüchen.

Nachfolgend wird ein Ausführungsbeispiel der Erfindung anhand der Figuren näher erläutert.

Es zeigt:
- Figur 1: ein Wandlergehäuse mit einer flexiblen Leiterplatte und einer Piëzoscheibe,
- Figur 2: einen Ultraschallwandler,
- Figur 3: die flexible Leiterplatte,
- Figur 4: die Verbindung zwischen der Piëzoplatte und der flexiblen Leiterplatte,
- Figur 5: die Piëzoplatte angeordnet auf der flexiblen Leiterplatte,
- Figur 6: ein Messwertgebergehäuse und der Ultraschallwandler sowie
- Figur 7: der Ultraschallwandler mit der flexiblen Leiterplatte zwischen der Piëzoplatte und einer Membran.

In der Figur 1 bedeuten 1 eine Platte aus Piëzokeramik, 2 ein plattenförmiges Wandlergehäuse, 3 eine flexible Leiterplatte, 4 und 4' zwei Anschlüsse auf der Leiterplatte, 5 eine Ausnehmung im Wandlergehäuse 2 sowie 6 Löcher für Befestigungselemente. Das Wandlergehäuse 2 kann nach der EP-451'355 auf beiden Seiten eines Messwertgebergehäuses eine Messstrecke abschliessen.

Als Beispiel sind in der Zeichnung der Figur 1 Teile eines scheibenförmigen Ultraschallwandlers dargestellt, wobei die Platte 1 vorzugsweise die Form einer Scheibe aufweist, die nachfolgend unabhängig von ihrer Form als Piëzoscheibe 1 bezeichnet wird.

Ein gestrichelt gezeichneter Kreis 7 deutet die lichte Weite des Messwertgebergehäuses an, das von einem strömenden Medium erfüllt ist. Die Ausnehmung 5 öffnet sich gegen das Messwertgebergehäuse und nimmt die Piëzoscheibe 1 als aktiven Teil des Ultraschallwandlers auf. Die flexible Leiterplatte 3 mit Leiterbahnen 8 und 9 und die fest auf ihr angeordnete Piëzoscheibe 1 bilden eine Montage- und Anschlusseinheit, die die Piëzoscheibe 1 in der Ausnehmung 5 in einer vorbestimmten Lage fixiert. Die Leiterbahnen 8 und 9 verbinden Elektroden der Piëzoscheibe 1 mit den an einem Ende der Leiterplatte 3 gelegenen Anschlüssen 4, 4'. Das Ende mit den Anschlüssen 4, 4' ragt über die äussere Berandung 10 des Wandlergehäuses 2 hinaus.

In der Zeichnung der Figur 1 ist die Piëzoscheibe 1 durch Schraffieren und die flexible Leiterplatte 3 mittels eines Punktrasters hervorgehoben. Die Piëzoscheibe 1 ist auf dem einen Ende der flexiblen Leiterplatte 3 im Zentrum der Ausnehmung 5 bzw. des Wandlergehäuses 2 angeordnet, wobei Laschen 11 der flexiblen Leiterplatte 3 in radialer Richtung über die Peripherie der Piëzoscheibe 1 hinausragen und diese in der Ausnehmung 5 des Wandlergehäuses 2 federnd zentrieren.

Die Laschen 11 weisen den Vorteil auf, dass sie die mit der flexiblen Leiterplatte 3 fest verbundene Piëzoscheibe 1 in der Ausnehmung 5 leicht und reproduzierbar zentrieren und dass die Piëzoscheibe 1 völlig spannungsfrei im Wandlergehäuse 2 gelagert ist. Die Piëzoscheibe 1 besitzt optimale Schwingungsbedingungen, da sie, ohne mit ihrer Peripherie die Seitenwand der Ausnehmung 5 zu berühren, in der Ausnehmung 5 zentriert ist.

Beispielhaft ist das Wandlergehäuse 2 in der Figur 2 im Schnitt dargestellt und ist in der Grundform eine einfache Platte aus Metall (z. B. Messing, Stahl usw.), deren Dicke sowohl durch die für das Messwertgebergehäuse vorgeschriebene Druckfestigkeit als auch durch den Platzbedarf der Ausnehmung 5 bestimmt ist. Die Ausnehmung 5 ist von der dem Messwertgebergehäuse zugewandten Oberfläche des Wandlergehäuses 2 abgesenkt und weist in der Zeichnung einen völlig ebenen Boden 12 auf. Zur Vermeidung von Bruchgefahr kann der Boden 12 in gefährdeten Bereichen auch abgesenkt sein.

Die flexible Leiterplatte 3 führt über diese Oberfläche des Wandlergehäuses 2 und folgt mittels einer Z-förmigen Abkröpfung 3' der Seitenwand der Ausnehmung 5 auf den Boden 12, um sich unterhalb der Piëzoscheibe 1 als isolierende Auflage 13 zwischen den beiden Elektroden der Piëzoscheibe und dem Boden 12 fortzusetzen. Die Abkröpfung 3' stützt sich nicht gegen den Rand der Ausnehmung 5 ab. Die Länge der Laschen 11 ist so bemessen, dass die Laschen 11, wie gezeigt, sich etwas aufbiegen und sich gegen die zylinderförmige Seitenwand der Ausnehmung 5 federnd abstützen, wenn die Piëzoscheibe 1 in die Ausnehmung 5 hinein gegen den Boden 12 gedrückt wird. Die Laschen 11 weisen mit Vorteil untereinander gleiche Winkelabstände auf. Bei drei Laschen 11, beispielsweise, beträgt der Abstand 120°.

Die Ausnehmung 5 ist mittels einer elastischen Membran 14 abgedeckt, die mit dem Wandlergehäuse 2 fest verbunden ist.

Falls die Membran 14 bis zur Berandung 10 gezogen ist, ist die Membran 14 an vorbestimmten Stellen gelocht, damit die Befestigungslöcher 6 nutzbar sind. Die Membran 14 dichtet das Wandlergehäuse 2 bzw. die Ausnehmung 5 gegen das Medium 15 ab und drückt die Piëzoscheibe 1 in die Ausnehmung 5. Mit Vorteil beträgt die Tiefe der Ausnehmung 5 einige Zehntelmillimeter weniger als die die Höhe der vorderen Stirnfläche der Piëzoscheibe 1 über dem Boden 12, so dass die elastische Membran 14 die Piëzoscheibe 1 gegen die Auflage 13 und den Boden 12 presst und die Piëzoscheibe 1 in einer vorbestimmten Lage hält.

Um für den Ultraschall eine gute Ankopplung der Membran 14 an die Piëzoscheibe 1 zu erzielen, hat sich ein vollflächiges Verkleben der von der flexiblen Leiterplatte 3 abgewandten Stirnseite der Piëzoscheibe 1 mit der Membran 14 bewährt (DE-PS 29 34 031). Zum Verkleben eignet sich beispielsweise eine beidseits klebende dünne Klebfolie 16, die als Transferfolie von der Firma 3M, der Minnesota Mining and Manufacturing Corp. USA, hergestellt wird.

Als Verbindung zwischen der Membran 14 und dem Wandlergehäuse 2 eignet sich auch ein Verkleben mittels der Klebfolie 16. Zum Beispiel kann die Membran 14 auch auf der dem Wandlergehäuse 2 zugewandten Seite vollflächig mit der Klebfolie 16 bzw. mit Klebstoff beschichtet sein, so dass die Membran 14 im gleichen Arbeitsgang sowohl mit der Piëzoscheibe 1 als auch mit dem Wandlergehäuse 2 verklebbar ist.

Mit Vorteil wird als Membran 14 eine für Ultraschall transparente, dünne Metallfolie eingesetzt, um eine genügend hohe Druckfestigkeit gegen das Medium 15 zu erreichen. Als Metallfolie eignet sich zum Beispiel eine etwa 0,1 mm dicke Folie aus säurebeständigem, rostfreiem Stahl, die eine grosse Druckfestigkeit und Korrosionsbeständigkeit in Verbindung mit einer guten Verarbeitbarkeit aufweist.

Die flexible Leiterplatte 3 ist vor der Bestückung mit der Piëzoscheibe 1 in der Figur 3 und nach der Bestückung in der Figur 4 dargestellt. Die Leiterplatte 3 besteht aus einem Schichtverbund aus zwei dünnen Kunststoffolien 17 und 18, wobei die eine das Substrat 17 für die Leiterbahnen 8 und 9 bildet und die andere als Deckfolie 18 zur Isolation gegen die beiden Elektroden 19 und 20 der Piëzoscheibe 1 die Leiterbahnen 8 und 9 abdeckt. Die Deckfolie 18 weist Ausschnitte für die Lötstellen bei den Anschlüssen 4 (Figur 3), 4', einem Zentralanschluss 21 und einem Randanschluss 22 auf.

Die grosse Elektrode 20 bedeckt die Piëzoscheibe 1 auf der der Membran 14 zugewandten Stirnfläche, den Zylindermantel 23 und eine Randzone 24 der gegenüberliegenden Stirnseite. Im Zentrum der zweiten Stirnseite ist innerhalb der Randzone 24 die Zentralelektrode 19 angeordnet, die elektrisch von der Randzone 24 der grossen Elektrode 20 isoliert ist. Die Elektroden 19, 20 sind z. B. galvanisch aus einem Edelmetall abgeschieden und daher gut lötbar.

Die Kunststoffolien 17 und 18 bestehen mit Vorteil aus löttemperaturfestem Polyimid, so dass die Leiterbahnen 8, 9 auf dieser flexiblen Leiterplatte 3 - selbst bei dünnen Qualitäten - problemlos gelötet werden können. Die Leiterplatten 3 bzw. deren Kunststoffolien 17 und 18 sind z. B. unter dem Handelsnamen KAPTON von DuPont, USA, erhältlich.

Die flexible Leiterplatte 3 in der Figur 3 weist eine Dicke von etwa einem Zehntelmillimeter auf und besteht aus einem Anschlussteil mit den Anschlüssen 4, 4' und der Auflage 13, die mit einem schmalen Streifen mit den Leiterbahnen 8, 9 verbunden sind. Die Steifigkeit des Folienverbunds der Leiterplatte 3 ist trotz der geringen Dicke ausreichend, um mittels der Laschen 11 die Piëzoscheibe 1 zu zentrieren. Der Randanschluss 22 liegt auf dem äusseren Rand der Auflage 13. Die Leiterbahn 8 führt vom Anschluss 4 zum Lötfeld für den Randanschluss 22. Im Zentrum der kreisförmigen Auflage 13 liegt das Lötfeld für den Zentralanschluss 21 und ist über die Leiterbahn 9 mit dem Anschluss 4' verbunden. Die nur in den Lötfeldern bei den Anschlüssen 4, 4', 21 und 22 freiliegenden Leiterbahnen 8, 9 sind zum Löten geeignet verzinnt. Im Bereich der Auflage 13 kann die Leiterplatte 3 zusätzliche, von den Anschlüssen 4, 4' isolierte Leiterstücke aufweisen, die von gleicher Dicke wie die Leiterbahnen 8, 9 sind und den grössten Teil der nicht für die Leiterbahnen 8, 9 benötigen, in der Zeichnung schraffierten Fläche der Auflage 13 einnehmen. Die Auflage 13 weist daher eine gleichmässige Dicke auf.

Die flexible Leiterplatte 3 weist wenigstens zwei Oesen 25, 26 auf, die zum genauen Ausrichten der flexiblen Leiterplatte 3 auf die Piëzoscheibe 1 in einer hier nicht gezeigten Vorrichtung zum Löten dienen. Die Piëzoscheibe 1 berührt mit der Seite der zentralelektrode 19 die entsprechenden Lötfelder der Leiterplatte 3, die durch die Leiterplatte 3 hindurch erhitzt werden, bis das Lot schmilzt. Nach dem Wiedererstarren verbindet das Lot mechanisch und elektrisch stabil die Zentralelektrode 19 und die Randzone 24 (Figur 4) mit den Leiterbahnen 8 und 9, so dass die Piëzoscheibe 1 völlig flach auf der Auflage 13 aufliegt.

Das Ausrichten der Leiterplatte 3 mittels der Oesen 25, 26 auf die Piëzoscheibe 1 in einer Vorrichtung weist den Vorteil auf, dass die vorbestimmte Ausrichtung mit grosser Genauigkeit reproduzierbar ist und dass sich die Methode zum Automatisieren des Lötvorgangs eignet.

Als Lötverfahren eignet sich mit Vorteil das "Reflow"-Löten, da bei diesem Verfahren die Piëzoscheibe 1 gleichmässig erwärmt und abgekühlt wird, so dass eine lokale elektrische Depolarisation der Piëzokeramik der Scheibe 1 sowie ein Auftreten von mechanischen Spannungen vermieden werden, die beide die Rotationssymmetrie des in einem Bündel abgestrahlten Ultraschalls stören.

Nach dem Lötvorgang wird die Leiterplatte 3 noch beschnitten. Ein hier nicht gezeigtes Schneidwerkzeug wird mit Hilfe der Oesen 25, 26 auf die Leiterplatte 3 ausgerichtet und die Oesen 25, 26 durch Abschneiden entfernt. Beispielsweise erfolgt der Schnitt bei der Oese 26 derart, dass die Lasche 11 genau die richtige Länge aufweist.

Selbstverständlich können die Oesen 25, 26 an anderen Stellen der flexiblen Leiterplatte 3 vorgesehen werden, sogar an solchen Stellen, die im späteren Betrieb nicht stören, wodurch sich das Entfernen dieser Oesen 25, 26 erübrigt.

Die Leiterplatten 3 werden in grosser Zahl in Nutzen gefertigt und aus diesen ausgestanzt, wobei gleichzeitig mit grosser Genauigkeit die Laschen 11 und die Oesen 25, 26 ausgeschnitten werden.

Beispielhaft ist in der Figur 5 eine Leiterplatte 3 gezeigt, die aus dem Teil mit den Anschlüssen 4, 4' und einem Basisteil 27 besteht, der die gleiche Berandung 10 wie das Wandlergehäuse 2 (Figur 2) aufweist. Die Auflage 13 mit der Piëzoscheibe 1 kann durch Kreisringsegmente 28 von der Leiterplatte 3 abgesetzt sein. Im Basisteil 27 sind an vorbestimmten Stellen Löcher 6 für die Befestigungselemente (z. B. Schrauben) und Oesen 25 zum Ausrichten der Leiterplatte 3 angebracht. Hier dienen die Oesen 25 nicht nur zum Ausrichten der Piëzoscheibe 1 auf der Leiterplatte 3, sondern auch zum Ausrichten der aus der Leiterplatte 3 und der Piëzoscheibe 1 bestehenden Montageeinheit im Wandlergehäuse 2, so dass sich die Laschen 11 (Figur 2) erübrigen.

In der Figur 6 ist das Wandlergehäuse 2 (Figur 2) zweiteilig ausgeführt und besteht aus einem Ringteil 29 mit der Ausnehmung 5 und einer kreisförmigen Abschlussplatte 30. Der Ringteil 29 und die Abschlussplatte 30 weisen die gleiche Berandung 10 wie ein Anschlussflansch 31 des Messwertgebers auf. Der Ringteil 29 und die Abschlussplatte 30 sind zur Bildung des Wandlergehäuses 2 miteinander verschraubbar und als ganzes mit dem Anschlussflansch 31 verbindbar. Die Abdichtung zwischen dem Ultraschallwandler und dem Messwertgeber kann mittels eines elastischen O-Ringes 32 erfolgen.

Zum Ausrichten der Leiterplatte 3 mit der Piëzoscheibe 1 auf die gemeinsame Symmetrieachse 33 des Wandlergehäuses 2 und eines Messrohrs 34 im Messwertgeber, weist die Abschlussplatte 30 auf der dem Ringteil 29 zugewandten Oberfläche senkrecht auf ihr stehende, an vorbestimmten Stellen angeordnete Stifte 35 auf, die sowohl in die Oesen 25 (Figur 5) der mit dem Substrat 17 (Figur 4) flach auf die Abschlussplatte 30 gelegten Leiterplatte 3 eingreifen als auch in Zentrierlöcher 36 des Ringteils 29.

Damit die Ultraschallwandler genau und reproduzierbar auf die Symmetrieachse 33 ausrichtbar sind, ragen die Stifte 35 mit Vorteil über den aufgesetzten Ringteil 29 hinaus und sind in die ausserhalb des Bereichs für den O-Ring 32 gelegenen Zentrierlöcher 36' des Anschlussflanschs 31 steckbar.

Die Ausnehmung 5 im Ringteil 29 ist auf der dem Messwertgeber zugewandten Seite mit der Membran 14 gegen das Medium 15 abgedichtet. Beispielsweise ist die Stahlfolie als Membran 14 direkt mit dem Ringteil 29 verschweissbar. Die Höhe des Ringteils 29 ist derart bemessen, dass die Piëzoscheibe 1 den auf die Anschlussplatte 30 aufgesetzten Ringteil 29 einige Zehntelmillimeter überragt, so dass die Membran 14 die Piëzoscheibe 1 gegen die Anschlussplatte 30 presst. Die Klebfolie 16 zwischen der Piëzoscheibe 1 und der Membran 14 vermittelt die für die Ultraschall-Ankopplung der Piëzoscheibe 1 an die Membran 14 bzw. das Medium 15 notwendige Verbindung.

Anstelle einer dünnen flexiblen Leiterplatte 3 kann in dieser Ausführung auch eine etwas dickere Leiterplattenqualität verwendet werden.

Die Anschlüsse 4, 4' (Figur 5) der Ultraschallwandler sind über eine abgeschirmte Leitung an ein Elektronikgerät 37 für das Senden und Empfangen von Ultraschallwellensignalen anschliessbar. Das Wandlergehäuse 2 weist vorzugsweise eine Klampe zum Festklemmen der abgeschirmten Leitung auf, die als Zugentlastung der Anschlüsse 4, 4' dient.

In der Figur 7 ist das Substrat 17 (Figur 4) mit der Membran 14 verbunden, beispielsweise mit der Klebfolie 16 (Figur 6). Die Stirnfläche mit der grossen Elektrode 20 (Figur 4) ist mittels der Membran 14 gegen den Boden 12 gepresst. Ein Kissen 38 aus Kunststoff ist zwischen der Piëzoscheibe 1 und dem Boden 12 angeordnet, um die Piëzoscheibe 1 akustisch gegen den Boden 12 zu entkoppeln und die grosse Elektrode 20 elektrisch gegen das Wandlergehäuse 2 zu isolieren. Der Empfang und das Abstrahlen von Ultraschall erfolgt auf der Seite der Zentralelektrode 19 (Figur 4) durch die Leiterplatte 3 und die Membran 14 hindurch.

Die Zentrierung der Piëzoscheibe 1 auf die Symmetrieachse 33 des Wandlergehäuses 2 kann mittels Laschen 11 (Figur 2) oder mittels der Stiften 35 (Figur 6) und Oesen 25 (Figur 5) oder einer Kombination beider Massnahmen erfolgen.

Die Ultraschallwandler weisen den Vorteil auf, dass sich die Piëzoscheibe 1 mit der ganzen Fläche der hinteren Stirnseite über die Auflage 13 (Figur 5) bzw. das Kissen 38 gegen den Boden 12 der Ausnehmung 5 bzw. gegen die Abschlussplatte 30 (Figur 6) abstützt, so dass die Druckfestigkeit der Ultraschallwandler bei minimaler Bauhöhe erhöht wird.

Die Ultraschallwandler sind mittels der in der Figur 6 gezeigten Zentrierung des Wandlergehäuses 2 mittels der Stiften 35 und der Zentrierlöcher 36 reproduzierbar aufsetzbar, so dass auch nach Unterhaltsarbeiten eine genaue Ausrichtung gewährleistet ist.

Die in den Figuren gezeigten Ausführungen der Ultraschallwandler weisen eine Rotationssymmetrie zur Symmetrieachse 33 auf. Solche Ultraschallwandler eignen sich für die optimale Durchschallung von Messrohren 34 mit einem kreisförmigen Querschnitt. Anstelle der kreisförmiger Berandungen sind auch Teile mit andern Berandungsformen verwendbar. Bei einem quadratischen Querschnitt des Messrohrs 34 weist der Ultraschallwandler vorzugsweise quadratische Formen für die Piëzoscheibe 1, die Auflage 13, die Elektroden 19, 20, 23, 24 usw. auf.

Die Berandung 10 des Wandlergehäuses 2, der Ausnehmung 5 usw. ist unabhängig von der Querschnittsform des Messrohres 34 wählbar.

Der beschriebene Wandler kann auch zur Messung physikalischer Grössen wie Kraft, Temperatur, Druck, Schwingungsfrequenz und dergleichen verwendet werden, wenn die Piëzoscheibe durch einen entsprechenden Sensor ersetzt wird.

## Patentansprüche

1. Ultraschallwandler bestehend aus einem Wandlergehäuse (2) und einer in diesem angeordneten, zwei Elektroden (19; 20, 23, 24) aufweisenden und auf der gleichen Stirnseite kontaktierbaren Piezoscheibe (1) zum Abstrahlen und Empfangen von Ultraschallwellen durch eine Membran (14) hindurch, die die Piezoscheibe (1) von einem Medium (15) trennt,
**dadurch gekennzeichnet**,
daß die Elektroden (19; 20, 23, 24) der Piezoscheibe (1) fest mit Leiterbahnen (8; 9) einer Leiterplatte (3) verbunden sind, daß die Leiterplatte (3) flexibel ist und
daß die Leiterplatte (3) Mittel (11; 25; 26) zum gemeinsamen Ausrichten der Leiterplatte (3) und der Piezoscheibe (1) in einer Ausnehmung (5) des Wandlergehäuses (2) aufweist, so daß die Piezoscheibe (1) von der Seitenwand der Ausnehmung (5) beabstandet ist.

2. Ultraschallwandler nach Anspruch 1,
**dadurch gekennzeichnet**,
daß zwischen der Piezoscheibe (1) und dem Boden (12) der Ausnehmung (5) eine Auflage (13; 38) angeordnet und
daß die Tiefe der Ausnehmung (5) so bemessen ist, daß unter Druck der Membran (14) die Piezoscheibe (1) mit der Auflage (13; 38) auf dem Boden (12) aufliegt.

3. Ultraschallwandler nach Anspruch 1 oder 2,
**dadurch gekennzeichnet**,
daß die Mittel zum Ausrichten der mit der Piezoscheibe (1) bestückten Leiterplatte (3) in der Ausnehmung (5) federnde Laschen (11) der Leiterplatte (3) sind, die sich gegen die Seitenwand der Ausnehmung (5) abstützen.

4. Ultraschallwandler nach Anspruch 1 oder 2,
**dadurch gekennzeichnet**,
daß die Mittel zum Ausrichten der mit der Piezoscheibe (1) bestückten Leiterplatte (3) in der Ausnehmung (5) in die Leiterplatte (3) gestanzte Ösen (25; 26) und senkrecht im Wandlergehäuse (2) angeordnete Stifte (35) umfassen, die in die Ösen (25; 26) eingreifen.

5. Ultraschallwandler nach einem der vorhergehenden Ansprüche,
**dadurch gekennzeichnet**,
daß die Piezoscheibe (1), die Seitenwand der Ausnehmung (5) im Wandlergehäuse (2) und die Elektroden (19; 20, 23, 24) Rotationssymmetrie mit einer gemeinsamen Symmetrieachse (33) aufweisen.

6. Ultraschallwandler nach einem der vorhergehenden Ansprüche,
**dadurch gekennzeichnet**,
daß die Membran (14) vollflächig mittels einer beidseitig haftenden Klebfolie (16) mit der einen Stirnfläche der Piezoscheibe (1) verbunden ist.

7. Ultraschallwandler nach einem der vorhergehenden Ansprüche,
**dadurch gekennzeichnet**,
daß die Membran (14) eine dünne Stahlfolie ist.

8. Ultraschallwandler nach einem der vorhergehenden Ansprüche,
**dadurch gekennzeichnet**,
daß die Leiterplatte (3) einen außerhalb des Wandlergehäuses (2) liegenden Anschlußteil mit Anschlüssen (4 4') aufweist und daß die Anschlüsse (4, 4') über die Leiterbahnen (8; 9) mit den Elektroden (19; 20, 23, 24) elektrisch verbunden sind.

9. Ultraschallwandler nach einem der vorhergehenden Ansprüche,
**dadurch gekennzeichnet**,
daß die Piezoscheibe (1) mittels Löten direkt mit den Leiterbahnen (8; 9) der Leiterplatte (3) verbunden ist.

10. Meßwandler gebildet aus einem Wandlergehäuse (2) und einem in diesem angeordneten, Elektroden (19; 20, 23, 24) aufweisenden und insbesondere auf der gleichen Stirnseite kontaktierbaren Piezoscheibe als Sensor (1) zum Messen physikalischer Größen durch eine Membran (14) hindurch, die den Sensor (1) von einem Medium (15) trennt,
**dadurch gekennzeichnet**,
daß die Elektroden (19; 20, 23, 24) des Sensors (1) fest mit Leiterbahnen (8; 9) einer Leiterplatte (3) verbunden sind, daß die Leiterplatte (3) flexibel ist und
daß die Leiterplatte (3) Mittel (11; 25; 26) zum gemeinsamen Ausrichten der Leiterplatte (3) und des Sensors (1) in einer Ausnehmung (5) des Wandlergehäuses (2) aufweist, so daß der Sensor (1) von der Seitenwand der Ausnehmung (5) beabstandet ist.

11. Meßwandler nach Anspruch 10,
**dadurch gekennzeichnet**,
daß der Sensor (1) eine Piezoscheibe ist, die akustische Wellen sendet und/oder empfängt.

## Claims

1. An ultrasonic transducer comprising a transducer housing (2) and a piezoelectric disc (1) which is arranged therein and which has two electrodes (19; 20, 23, 24) and which can be contacted on the same side, for emitting and receiving ultrasonic waves through a diaphragm (14) which separates the piezoelectric disc (1) from a medium (15), characterised in that the electrodes (19; 20, 23, 24) of the piezoelectric disc (1) are fixedly connected to conductor tracks (8; 9) of a printed circuit board (3), that the printed circuit board (3) is flexible and that the printed circuit board (3) has means (11; 25; 26) for common alignment of the printed circuit board (3) and the piezoelectric disc (1) in a recess (5) in the transducer housing (2) so that the piezoelectric disc (1) is spaced from the side wall of the recess (5).

2. An ultrasonic transducer according to claim 1 characterised in that a support (13; 38) is arranged between the piezoelectric disc (1) and the bottom (12) of the recess (5) and that the depth of the recess (5) is such that under pressure of the diaphragm (14) the piezoelectric disc (1) bears with the support (13; 38) against the bottom (12).

3. An ultrasonic transducer according to claim 1 or claim 2 characterised in that the means for aligning the printed circuit board (3) which is provided with the piezoelectric disc (1) in the recess (5) are resilient tongues (11) on the printed circuit board (3), which bear against the side wall of the recess (5).

4. An ultrasonic transducer according to claim 1 or claim 2 characterised in that the means for aligning the printed circuit board (3) which is fitted with the piezoelectric disc (1) in the recess (5) include eyes (25; 26) which are stamped into the printed circuit board (3) and pins (35) which are arranged perpendicularly in the transducer housing (2) and which engage into the eyes (25; 26).

5. An ultrasonic transducer according to one of the preceding claims characterised in that the piezoelectric disc (1), the side wall of the recess (5) in the transducer housing (2) and the electrodes (19; 20, 23, 24) exhibit rotational symmetry with a common axis of symmetry (33).

6. An ultrasonic transducer according to one of the preceding claims characterised in that the diaphragm (14) is connected over its full surface area to the one face of the piezoelectric disc (1) by means of an adhesive foil (16) which is adhesive on both sides.

7. An ultrasonic transducer according to one of the preceding claims characterised in that the diaphragm (14) is a thin steel foil.

8. An ultrasonic transducer according to one of the preceding claims characterised in that the printed circuit board (3) has a connecting portion which lies outside the transducer housing (2) and has connections (4, 4'), and that the connections (4, 4') are electrically connected to the electrodes (19; 20, 23, 24) by way of the conductor tracks (8; 9).

9. An ultrasonic transducer according to one of the preceding claims characterised in that the piezoelectric disc (1) is directly connected by means of soldering to the conductor tracks (8; 9) of the printed circuit board (3).

10. A measuring transducer formed from a transducer housing (2) and a piezoelectric disc which is arranged in the transducer housing and which has electrodes (19; 20, 23, 24) and which can be contacted in particular on the same side, as a sensor (1) for measuring physical parameters through a diaphragm (14) which separates the sensor (1) from a medium (15), characterised in that the electrodes (19; 20, 23, 24) of the sensor (1) are fixedly connected to conductor tracks (8; 9) of a printed circuit board (3), that the printed circuit board (3) is flexible and that the printed circuit board (3) has means (11; 25; 26) for common alignment of the printed circuit board (3) and the sensor (1) in a recess (5) in the transducer housing (2) so that the sensor (1) is spaced from the side wall of the recess (5).

11. A measuring transducer according to claim 10 characterised in that the sensor (1) is a piezoelectric disc which emits and/or receives acoustic waves.

## Revendications

1. Transducteur à ultrasons se composant d'un boîtier (2) de transducteur et d'un piézodisque (1) disposé dans ce boîtier, présentant deux électrodes (19 ; 20, 23, 24) et pouvant être mis en contact sur le même côté frontal, utilisé pour l'émission et la réception d'ondes ultrasonores à travers une membrane (14) qui sépare le piézodisque (1) d'un milieu (15),
caractérisé
en ce que les électrodes (19 ; 20, 23, 24) du piézodisque (1) sont solidement connectées à des circuits conducteurs (8 ; 9) d'une plaquette (3) de circuits imprimés,
en ce que la plaquette (3) de circuits imprimés est flexible et
en ce que la plaquette (3) de circuits imprimés présente des moyens (11 ; 25 ; 26) servant à l'alignement commun de la plaquette (3) de circuits imprimés et du piézodisque (1) dans une cavité (5) du boîtier (2) de transducteur, de sorte que le piézodisque (1) est espacé de la paroi latérale de la cavité (5).

2. Transducteur à ultrasons selon la revendication 1,
caractérisé
en ce qu'un support (13 ; 38) est disposé entre le piézodisque (1) et le fond (12) de la cavité (5), et en ce que la profondeur de la cavité (5) est mesurée de façon telle que sous pression de la membrane (14), le piézodisque (1), avec le support (13 ; 38), repose sur le fond (12).

3. Transducteur à ultrasons selon la revendication 1 ou 2,
caractérisé
en ce que les moyens servant à aligner, dans la cavité (5), la plaquette (3) de circuits imprimés équipée du piézodisque (1) sont des cosses élastiques (11) de la plaquette (3) de circuits imprimés, qui viennent en appui contre la paroi latérale de la cavité (5).

4. Transducteur à ultrasons selon la revendication 1 ou 2,
caractérisé
en ce que les moyens servant à aligner, dans la cavité (5), la plaquette (3) de circuits imprimés équipée du piézodisque (1) comprennent des oeillets (25 ; 26) découpés dans la plaquette (3) de circuits imprimés et des broches (35) disposées verticalement dans le boîtier (2) du transducteur, ces broches s'engageant dans les oeillets (25 ; 26).

5. Transducteur à ultrasons selon l'une quelconque des revendications précédentes,
caractérisé
en ce que le piézodisque (1), la paroi latérale de la cavité (5) dans le boîtier (2) du transducteur et les électrodes (19 ; 20, 23, 24) présentent une symétrie de rotation avec un axe de symétrie commun (33).

6. Transducteur à ultrasons selon l'une quelconque des revendications précédentes,
caractérisé
en ce que la membrane (14) est jointe, sur toute sa surface, à une des surfaces frontales du piézodisque (1) au moyen d'une pellicule (16) adhésive des deux côtés.

7. Transducteur à ultrasons selon l'une quelconque des revendications précédentes,
caractérisé
en ce que la membrane (14) est une mince feuille d'acier.

8. Transducteur à ultrasons selon l'une quelconque des revendications précédentes,
caractérisé
en ce que la plaquette (3) de circuits imprimés présente une partie de connexion, avec des connexions (4, 4') se trouvant en dehors du boîtier (2) de transducteur, et en ce que les connexions (4, 4') sont connectées électriquement aux électrodes (19 ; 20, 23, 24), via les circuits conducteurs (8 ; 9).

9. Transducteur à ultrasons selon l'une quelconque des revendications précédentes,
caractérisé
en ce que le piézodisque (1) est connecté directement aux circuits conducteurs (8 ; 9) de la plaquette (3) de circuits imprimés, par soudage à l'étain.

10. Transducteur de mesure se composant d'un boîtier (2) de transducteur et d'un piézodisque servant de capteur (1) disposé dans ce boîtier, présentant des électrodes (19 ; 20, 23, 24) et pouvant être mis en contact notamment sur le même côté frontal, utilisé pour la mesure de grandeurs physiques à travers une membrane (14) qui sépare le capteur (1) d'un milieu (15),
caractérisé
en ce que les électrodes (19 ; 20, 23, 24) du capteur (1) sont solidement connectées à des circuits conducteurs (8 ; 9) d'une plaquette (3) de circuits imprimés,
en ce que la plaquette (3) de circuits imprimés est flexible et
en ce que la plaquette (3) de circuits imprimés présente des moyens (11 ; 25 ; 26) servant à l'alignement commun de la plaquette (3) de circuits imprimés et du capteur (1) dans une cavité (5) du boîtier (2) de transducteur, de sorte que le capteur (1) est espacé de la paroi latérale de la cavité (5).

11. Transducteur de mesure selon la revendication 10,
caractérisé
en ce que le capteur (1) est un piézodisque qui émet et/ou reçoit des ondes acoustiques.
